# EUROPÄISCHE PATENTSCHRIFT

(11) **EP 0 323 832 B1**
(45) Veröffentlichungstag und Bekanntmachung des Hinweises auf die Patenterteilung: **18.01.1995**
(21) Anmeldenummer: 89100064.8
(22) Anmeldetag: 04.01.1989
(51) Int. Cl.: A63H 3/46

(54) **Knie- bzw. Ellenbogengelenk für Spielfiguren, insbesondere Spielpuppen**
Knee-respectively elbow joint for toy figures particularly for dolls
Articulation du genou, respectivement du coude pour figurines, en particulier pour poupées

(30) Priorität: 08.01.1988 DE 3800290
(43) Veröffentlichungstag der Anmeldung: 12.07.1989
(73) Patentinhaber: Max Zapf Puppen- und Spielwarenfabrik GmbH & Co. KG, D-96472 Rödental/Coburg (DE)
(72) Erfinder: Maar, Lienhard, D-8633 Rödental (DE)
(74) Vertreter: Kessel, Egbert, Dipl.-Ing.

(56) Entgegenhaltungen:
- DE-A- 1 603 608
- DE-A- 1 703 214
- DE-A- 2 850 292
- DE-C- 162 856
- DE-C- 353 855
- DE-C- 402 482
- US-A- 2 791 063

## Beschreibung

Die Erfindung betrifft ein Knie- bzw. Ellenbogengelenk für Spielfiguren, insbesondere Spielpuppen, bei dem der Oberschenkel bzw. Oberarm mit dem Unterschenkel bzw. Unterarm über eine Kugel verbunden ist, die in der die Längsachse des gestreckten Gliedpaars enthaltenden, sich rechtwinklig zur Schwenkachse des Gelenks erstreckenden Längsmittelebene geteilt ist, wobei die eine Halbkugelschale am Oberschenkel bzw. Oberarm und die andere Halbkugelschale am Unterschenkel bzw. Unterarm ansitzt und in muldenartigen Gelenkpfannen des gegenüberliegenden Gliedmaßes gehalten ist und beide Halbkugelschalen auf der Achse gegeneinander verschwenkbar gelagert sind.

Ein solches Gelenk ist aus der DE-A-1 703 214 bekannt. Bei diesem bekannten Gelenk sind Ober- und Unterschenkel bzw. Ober- und Unterarm in einer Längsmittelebene geteilt, wobei sich in der am Oberschenkel bzw. Oberarm ansitzenden Halbkugelschale ein als Aufnahme ausgebildetes Zentrierstück und an der am Unterschenkel bzw. Unterarm ansitzenden Halbkugelschale ein in dieses Zentrierstück einführbarer Zapfen befinden; sowohl das Zentrierstück als auch der Zapfen stehen über die Teilungsebene vor. Diese Ausgestaltung ist jedoch in mehrfacher Hinsicht nachteilig.

Zunächst ist die Beweglichkeit des bekannten Gelenks sehr begrenzt bzw. stark eingeschränkt; es kann aus der gestreckten Stellung bestenfalls von einen Winkel von etwa 30^{o} verschwenkt werden. Eine weitergehende Verschwenkbarkeit könnte nur dadurch erreicht werden, daß die an die Halbkugelschalen angrenzenden Ränder des gegenüberliegenden Gliedmaßes tiefer ausgeschnitten werden bzw. die kugeligen Lager einen größeren Freiraum erhalten, doch würde das Gelenk dann optisch eine rein technische Konstruktion darstellen, die mit dem menschlichen Vorbild keinerlei Gemeinsamkeit mehr besitzt und deshalb nur einen sehr geringen Spielwert aufweist. Dieser optische Eindruck einer rein technischen Konstruktion entsteht ohnehin bereits dadurch, daß die vorerwähnten, an die Halbkugelschalen angrenzenden Ränder in unterschiedlichen Ebenen bzw. versetzt zueinander angeordnet und in der Kniekehle von der Seite aus Bereiche der Teilungsebene und nach hinten zunehmende Vertiefungen entlang den Rändern zu sehen sind, was bei einem menschlichen Knie- bzw. Ellenbogengelenk nicht vorkommt.

Weiter ist die Herstellung und Montage des bekannten Gelenks sehr aufwendig und schwierig. Dafür ist vor allem die zweiteilige Ausbildung der Ober- und Unterschenkel bzw. der Ober- und Unterarme verantwortlich, die wiederum wegen der Gelenkausbildung mit den über die Teilungsebene vorspringenden Teilen (Zentrierstück und Zapfen) zwingend erforderlich ist, weil sonst ein Zusammenbau unmöglich wäre. Die Formenkosten sind beim bekannten Gelenk sehr hoch; auch dessen Montage erfordert - vor allem durch die Notwendigkeit des Klebens - einen erheblichen Aufwand.

Schließlich ist das bekannte Gelenk sehr empfindlich gegen ein Verdrehen vor allem des Unterschenkels bzw. Unterarms um die Längsachse des Beins bzw. Arms oder gegen ein Biegen um eine zur horizontalen Gelenkachse und zur Längsachse des Beins bzw. Arms senkrechte Achse. Derartige Beanspruchungen führen sehr leicht zur Zerstörung des Gelenks, wodurch die gesamte Spielpuppe unbrauchbar wird.

Der Erfindung liegt die Aufgabe zugrunde, ein Knie- bzw. Ellenbogengelenk für Spielfiguren, insbesondere Spielpuppen, zu schaffen, das eine vollständige, d.h. uneingeschränkte Beweglichkeit der Beine und Arme gewährleistet, optisch möglichst weit an das natürliche Aussehen eines menschlichen Knie- bzw. Ellenbogengelenks angenähert ist, eine gegenüber den bekannten Bauarten wesentlich vereinfachte Herstellung und Montage ermöglicht sowie die Haltbarkeit der Spielfigur erhöht.

Ausgehend von dem eingangs beschriebenen bekannten Gelenk wird diese Aufgabe erfindungsgemäß durch die Kombination der folgenden Merkmale gelöst:
a) Oberschenkel bzw. Oberarm und Unterschenkel bzw. Unterarm sind einteilig ausgebildet;
b) nur einer Halbkugelschale ist ein geringfügig über die Teilungsebene vorstehender Kupplungsbereich zugeordnet;
c) die Achse ist als eine die Pole der beiden Halbkugelschalen und das Zentrum des Kupplungsbereichs durchdringende Rohrniete ausgebildet.

Die Einteiligkeit gemäß a) vereinfacht die Herstellung und senkt die Formenkosten; in Verbindung mit dem Merkmal gemäß b) schafft sie eine wesentlich leichtere Montage als bei dem bekannten Gelenk. Die uneingeschränkte Beweglichkeit der Beine und Arme sowie die Haltbarkeit des Gelenks wird durch das Merkmal gemäß c) gewährleistet; die Bewegung der angelenkten Gliedmaßen ist praktisch stufenlos möglich und kann in jeder beliebigen Winkelstellung angehalten werden, worauf die Gliedmaßen in dieser Stellung verharren. Schließlich entsteht durch die Vermeidung tief ausgeschnittener Bereiche bzw. vorsetzt zueinander angeordneter Ränder ein dem menschlichen Vorbild sehr weit angenähertes Gelenk.

Bei einem ersten Ausführungsbeispiel der Erfindung sind beide Halbkugelschalen durch je eine innenwand geschlossen, wobei die Innenwand der einen Halbkugelschale umfangsseitig einen Absatz bzw. Rücksprung aufweist, in den ein komplementär ausgebildeter Vorsprung der Innenwand der anderen Halbkugelschale eingreift; dabei empfiehlt es sich, den Absatz bzw. Vorsprung mit der Außenseite der Innenwand über eine Schräge zu verbinden. Auf diese Weise wird an der Berührungsfläche der beiden Halbkugelschalen ein bei Beanspruchungen denkbares Aufklaffen bzw. Sichtbarwerden eines Spalts vermieden; die Schräge erleichtert das Entformen der Gliedmaßen.

Ein weiteres vorteilhaftes Merkmal der Erfindung besteht darin, daß die Innenwände beider Halbkugelschalen einen zentralen Durchgang für die Rohrniete aufweisen, wobei an der Stelle der beiden seitlichen Kugelpole je eine Bohrung vorgesehen ist, in die eine Buchse eingesteckt ist, die von der Rohrniete durchdrungen und mit ihrem freien Ende gegen die innenwand abgestützt ist. Die Rohrniete dient der Stabilisierung des Gelenks, indem sie die beiden Halbkugelschalen in Anlage gegeneinander hält; diese Wirkung wird durch die beiden Buchsen noch unterstützt, da diese gegen die Innenseite der beiden Innenwände drücken und diese gegeneinanderpressen.

Bei einem zweiten Ausführungsbeispiel der Erfindung ist zwischen die Halbkugelschalen, die am Innenumfang einen Flansch mit von außen nach innen geneigter Außenfläche aufweisen, eine Zentrierscheibe eingeführt, die am Umfang einen nach beiden Seiten rechtwinklig vorspringenden Ringflansch aufweist und auf dessen Außenseite in Gestalt einer Spitze fortgesetzt ist.

Auch bei diesem Ausführungsbeispiel ist erfindungsgemäß vorgesehen, daß die Zentrierscheibe einen zentralen Durchgang für die Rohrniete aufweist, wobei auf beiden Seiten der Zentrierscheibe je eine mit deren zentralem Durchgang koaxiale Muffe vorgesehen ist, in welche eine die Rohrniete führende Buchse einsteckbar ist, die eine polseitige Bohrung in der Halbkugelschale durchdringt und mit ihrem freien Ende gegen die Zentrierscheibe abgestützt ist.

In der Zeichnung ist die Erfindung anhand dieser beiden Ausführungsbeispiele erläutert.

Es zeigen
Fig. 1 ein leicht gebeugtes Kniegelenk mit in den Ober- und Unterschenkel integrierter Halbkugelschale in Seitenansicht,
Fig. 2 das Kniegelenk der Fig. 1 in Vorderansicht,
Fig. 3a das untere Ende des Oberschenkels der Fig. 1 und 2,
Fig. 3b das obere Ende des Unterschenkels der Fig. 1 und 2,
Fig. 4 einen Schnitt nach Linie I - I in Fig. 2 durch ein Kniegelenk alt Zentrierscheibe und
Fig. 5 einen Schnitt nach Linie I - I in Fig. 2 durch ein Kniegelenk, dessen Halbkugelschalen eine Innenwand aufweisen.

Die Fig. 1 und 2 zeigen ein aus elastischem Werkstoff, insbesondere einem weichgestellten Kunststoff bestehendes Puppenbein, dessen Oberschenkel 1 mit dem Unterschenkel 2 im Bereich des Kniegelenks über eine Kugel verbunden ist, die aus zwei Halbkugelschalen 3a und 3b besteht, von denen die Halbkugelschale 3a am unteren Ende des Oberschenkels 1 und die Halbkugelschale 3b am oberen Ende des Unterschenkels 2 ansitzt. Neben jeder Halbkugelschale 3a, 3b befindet sich eine muldenartige Gelenkpfanne 4a bzw. 4b, in welche die Halbkugelschale 3b bzw. 3a des anderen Schenkels eingreift.

Die Halbkugelschalen 3a, 3b sind bei den Ausführungsbeispielen der Fig. 4 und 5 im Bereich ihrer einander zugewandten Kreisflächen unterschiedlich ausgebildet. Bei dem Ausführungsbeispiel der Fig. 4 ist der umfangseitige Randbereich der Halbkugelschalen 3a, 3b mit einem nach innen gerichteten umlaufenden Flansch 5a, 5b versehen, während bei dem Ausführungsbeispiel der Fig. 5 beide Halbkugelschalen 3a, 3b durch eine Innenwand 6a, 6b geschlossen sind.

Bei dem Ausführungsbeispiel der Fig. 4 wird von den Flanschen 5a, 5b eine Zentrierscheibe 7 gehalten. Diese Zentrierscheibe 7 ist umfangseitig mit einem nach beiden Seiten rechtwinklig vorspringenden Ringflansch 8 versehen, mittels welchem sie gegen die Flansche 5a, 5b der Halbkugelschalen 3a, 3b abgestützt ist. Auf der Außenseite des Ringflanschs 8 ist als Fortsetzung der Scheibe 7 eine Spitze 9 ausgebildet, die in einen zwischen den Flanschen 5a, 5b bestehenden, sich nach außen verjüngenden keilartigen Spalt vorsteht. In ihrem Zentrum ist die Zentrierscheibe 7 mit einem Durchgang 10 versehen, durch den eine Rohrniete 11 geführt ist, die in polseitigen Bohrungen 12a, 12b der Halbkugelschalen 3a, 3b mündet. Zwischen den endseitigen Umbördelungen der Rohrniete 11 und der Zentrierscheibe 7 sind Buchsen 13a, 13b angeordnet, deren freies Ende gegen die Zentrierscheibe 7 druckt, während ihr anderes Ende mit einem in der Zeichnung nicht dargestellten umlaufenden Flansch versehen ist, der gegen eine Stufe der Bohrungen 12a, 12b anliegt; die Buchsen 13a, 13b sind teilweise von einer an der Zentrierscheibe 7 ansitzenden Muffe 14a, 14b umschlossen. Die Umbördelungen der Rohrniete 11 und die nach außen gerichteten Stirnseiten der Buchsen 13a, 13b sind durch Einsteckkappen 15a, 15b abgedeckt.

Das Ausführungsbeispiel der Fig. 5 stimmt mit dem der Fig. 4 hinsichtlich des Durchgangs 10, der Rohrniete 11, den Buchsen 13a, 13b und den Einsteckkappen 15a, 15b überein, wobei allenfalls die Buchsen 13a, 13b eine größere Länge aufweisen können. Die Zentrierscheibe 7 ist allerdings durch die Innenwände 6a, 6b ersetzt, von denen die Innenwand 6a umfangseitig einen Vorsprung 16 mit einer Schräge 17a und die Innenwand 6b umfangseitig einen entsprechenden Absatz bzw. Rücksprung 18 mit einer Schräge 17b aufweist.

## Patentansprüche

1. Knie- bzw. Ellenbogengelenk für Spielfiguren, insbesondere Spielpuppen, bei dem der Oberschenkel (1) bzw. Oberarm mit dem Unterschenkel (2) bzw. Unterarm über eine Kugel (3a + 3b) verbunden ist, die in der die Längsachse des gestreckten Gliedpaars enthaltenden, sich rechtwinklig zur Schwenkachse (11) des Gelenks erstreckenden Längsmittelebene geteilt ist, wobei die eine Halbkugelschale (3a) am Oberschenkel (1) bzw. Oberarm und die andere Halbkugelschale (3b) am Unterschenkel (2) bzw. Unterarm ansitzt und in muldenartigen Gelenkpfannen (4b, 4a) des gegenüberliegenden Gliedmaßes gehalten ist und beide Halbkugelschalen (3a, 3b) auf der Achse (11) gegeneinander verschwenkbar gelagert sind, **gekennzeichnet** durch die Kombination der folgenden Merkmale:
a) Oberschenkel (1) bzw. Oberarm und Unterschenkel (2) bzw. Unterarm sind einteilig ausgebildet;
b) nur einer Halbkugelschale ist ein geringfügig über die Teilungsebene vorstehender Kupplungsbereich zugeordnet;
c) die Achse (11) ist als eine die Pole der beiden Halbkugelschalen (3a, 3b) und das Zentrum des Kupplungsbereichs durchdringende Rohrniete ausgebildet.

2. Gelenk nach Anspruch 1, **dadurch gekennzeichnet**, daß beide Halbkugelschalen (3a, 3b) durch je eine Innenwand (6a, 6b) geschlossen sind.

3. Gelenk nach Anspruch 2, **dadurch gekennzeichnet,** daß die Innenwand (6b) der einen Halbkugelschale (3b) umfangsseitig einen Absatz bzw. Rücksprung (18) aufweist, in den ein komplementär ausgebildeter Vorsprung (16) der Innenwand (6a) der anderen Halbkugelschale (3a) eingreift.

4. Gelenk nach Anspruch 3, **dadurch gekennzeichnet**, daß der Absatz (18) bzw. Vorsprung (16) mit der Außenseite der innenwand (6b bzw. 6a) über eine Schräge (17b bzw. 17a) verbunden ist.

5. Gelenk nach den Ansprüchen 2 bis 4, **dadurch gekennzeichnet**, daß die Innenwände (6a, 6b) beider Halbkugelschalen (3a, 3b) einen zentralen Durchgang (10) für die Rohrniete (11) aufweisen.

6. Gelenk nach Anspruch 5, **dadurch gekennzeichnet**, daß an der Stelle der beiden seitlichen Kugelpole je eine Bohrung (12a, 12b) vorgesehen ist, in die eine Buchse (13a, 13b) eingesteckt ist, die von der Rohrniete (11) durchdrungen und mit ihrem freien Ende gegen die Innenwand (6a bzw. 6b) abgestützt ist.

7. Gelenk nach Anspruch 1, **dadurch gekennzeichnet**, daß zwischen die beiden Halbkugelschalen (3a, 3b), die am Innenumfang einen Flansch (5a, 5b) mit von außen nach innen geneigter Außenfläche aufweisen, eine Zentrierscheibe (7) eingeführt ist.

8. Gelenk nach Anspruch 7, **dadurch gekennzeichnet**, daß die Zentrierscheibe (7) am Umfang einen nach beiden Seiten rechtwinklig vorspringenden Ringflansch (8) aufweist.

9. Gelenk nach Anspruch 8, **dadurch gekennzeichnet**, daß die Zentrierscheibe (7) auf der Außenseite des Ringflanschs (8) in Gestalt einer Spitze (9) fortgesetzt ist.

10. Gelenk nach den Ansprüchen 7 bis 9, **dadurch gekennzeichnet,** daß die Zentrierscheibe (7) einen zentralen Durchgang (10) für die Rohrniete (11) aufweist.

11. Gelenk nach Anspruch 10, **dadurch gekennzeichnet**, daß auf beiden Seiten der Zentrierscheibe (7) je eine mit deren zentralem Durchgang (10) koaxiale Muffe (14a, 14b) vorgesehen ist, in welche eine die Rohrniete (11) führende Buchse (13a, 13b) einsteckbar ist, die eine polseitige Bohrung in der Halbkugelschale (3a, 3b) durchdringt und mit ihrem freien Ende gegen die Zentrierscheibe (7) abgestützt ist.

## Claims

1. Knee or elbow joint for toy figures, in particular dolls, in which the upper leg (1) or upper arm is connected to the lower leg (2) or lower arm by way of a sphere (3a + 3b) which is divided along the longitudinal centre plane containing the longitudinal axis of the extended pair of members and extending at right angles to the pivot spindle (11) of the joint, the one hemispherical shell (3a) being attached to the upper leg (1) or upper arm and the other hemispherical shell (3b) being attached to the lower leg (2) or lower arm and being held in hollow-like joint sockets (4b, 4a) of the opposing limb and both hemispherical shells (3a, 3b) being mounted to be pivotal with respect to one another on the spindle (11), characterized by the combination of the following features:
a) upper leg (1) or upper arm and lower leg (2) or lower arm are constructed in one piece;
b) a coupling region which projects slightly beyond the plane of the division is associated with only one hemispherical shell;
c) the spindle (11) is constructed as a tubular rivet penetrating the poles of the two hemispherical shells (3a, 3b) and the centre of the coupling region.

2. Joint according to Claim 1, characterized in that both hemispherical shells (3a, 3b) are closed by a respective inner wall (6a, 6b).

3. Joint according to Claim 2, characterized in that the inner wall (6b) of the one hemispherical shell (3b) has on the peripheral side a shoulder or recess (18) in which a projection (16) of complementary construction on the inner wall (6a) of the other hemispherical shell (3a) engages.

4. Joint according to Claim 3, characterized in that the shoulder (18) and projection (16) are connected to the outside of the inner wall (6b and 6a respectively) by way of an oblique face (17b and 17a respectively).

5. Joint according to Claims 2 to 4, characterized in that the inner walls (6a, 6b) of both hemispherical shells (3a, 3b) have a central passage (10) for the tubular rivet (11).

6. Joint according to Claim 5, characterized in that a respective bore (12a, 12b) is made at the point of the two lateral sphere poles and a bush (13a, 13b) is inserted therein which is penetrated by the tubular rivet (11) and is supported against the inner wall (6a and 6b respectively) by its free end.

7. Joint according to Claim 1, characterized in that a centring disc (7) is inserted between the two hemispherical shells (3a, 3b), which have on the inner periphery a flange (5a, 5b) with an outer face which is inclined from the outside towards the inside.

8. Joint according to Claim 7, characterized in that the centring disc (7) has on the periphery an annular flange (8) which projects at right angles to both sides.

9. Joint according to Claim 8, characterized in that the centring disc (7) is continued on the outside of the annular flange (8) in the form of a point (9).

10. Joint according to Claims 7 to 9, characterized in that the centring disc (7) has a central passage (10) for the tubular rivet (11).

11. Joint according to Claim 10, characterized in that a respective sleeve (14a, 14b) coaxial with respect to the central passage (10) of the centring disc (7) is provided on both sides of the latter and a bush (13a, 13b) guiding the tubular rivet (11) can be inserted into this sleeve (14a, 14b) and penetrates a bore on the pole side in the hemispherical shell (3a, 3b) and is supported against the centring disc (7) by its free end.

## Revendications

1. Articulation du genou ou du coude pour figurines, en particulier des poupées, dans laquelle la cuisse (1) ou la partie supérieure du bras est reliée avec la jambe (2) ou l'avant-bras, respectivement, par l'intermédiaire d'une sphère (3a + 3b) qui est divisée dans le plan médian longitudinal contenant l'axe longitudinal de la paire de membres en extension, et s'étendant perpendiculairement à l'axe de pivotement (11) de l'articulation, une des coquilles hémisphériques (3a) étant mise en place sur la cuisse (1) ou la partie supérieure du bras et l'autre coquille hémisphérique (3b) étant mise en place sur la jambe (2) ou l'avant-bras, respectivement, et étant maintenues dans une cavité articulaire (4b, 4a) en forme de creux du membre opposé, et les deux coquilles hémisphériques (3a, 3b) étant montées en pivotement l'une par rapport l'autre sur l'axe (11), caractérisée par la combinaison des caractéristiques suivantes:
a) la cuisse (1) ou la partie supérieure du bras, ainsi que la jambe (2) ou l'avant-bras, respectivement, sont réalisés d'une seule pièce;
b) une zone d'accouplement faisant légèrement saillie au-dessus du plan de joint est associée à une coquille hémisphérique seulement;
c) l'axe (11) est réalisé sous la forme d'un rivet tubulaire traversant les pôles des deux coquilles hémisphériques (3a, 3b) et le centre de la zone d'accouplement.

2. Articulation selon la revendication 1, caractérisée en ce que les deux coquilles hémisphériques (3a, 3b) sont chacune fermées par une paroi intérieure (6a, 6b).

3. Articulation selon la revendication 2, caractérisée en ce que la paroi intérieure (6b) d'une coquille hémisphérique (3b) présente sur sa périphérie un gradin ou retrait (18) dans lequel s'engage une saillie (16) de forme complémentaire de la paroi intérieure (6a) de l'autre coquille hémisphérique (3a).

4. Articulation selon la revendication 3, caractérisée en ce que le gradin (18) et la saillie (16) sont respectivement reliés à la face extérieure de la paroi intérieure (6b et 6a) par un chanfrein (17b et 17a).

5. Articulation selon les revendications 2 à 4, caractérisée en ce que les parois intérieures (6a, 6b) des deux coquilles hémisphériques (3a, 3b) présentent un passage central (10) pour les rivets tubulaires (11).

6. Articulation selon la revendication 5, caractérisée en ce qu'à la place de chacun des deux pôles latéraux des sphères, il est prévu un perçage (12a, 12b) dans lequel une douille (13a, 13b) est enfichée, ladite douille étant pénétrée par le rivet tubulaire (11) et en appui avec son extrémité libre contre la paroi intérieure (6a, 16b) respectivement.

7. Articulation selon la revendication 1, caractérisée en ce qu'un disque de centrage (7) est introduit entre les deux coquilles hémisphériques (3a, 3b), qui présentent sur leur périphérie intérieure une bride (5a, 5b) dont la surface extérieure est inclinée de l'extérieur vers l'intérieur.

8. Articulation selon la revendication 7, caractérisée en ce que le disque de centrage (7) présente sur sa périphérie une bride annulaire (8) faisant saillie perpendiculairement des deux côtés.

9. Articulation selon la revendication 8, caractérisée en ce que le disque de centrage (7) se poursuit sur la face extérieure de la bride annulaire (8) sous la forme d'une pointe (9).

10. Articulation selon les revendications 7 à 9, caractérisée en ce que le disque de centrage (7) présente un passage central (10) pour les rivets tubulaires (11).

11. Articulation selon la revendication 10, caractérisée en ce que de chaque côté du disque de centrage (7) est prévu un manchon (14a, 14b) coaxial à son passage central (10), manchon dans lequel une douille (13a, 13b) guidant le rivet tubulaire (11) peut être enfichée, cette douille pénétrant à travers le perçage situé du côté du pôle dans la coquille hémisphérique (3a, 3b) et prenant appui avec son extrémité libre contre le disque de centrage (7).
